# EUROPÄISCHE PATENTSCHRIFT

(11) **EP 1 189 249 B1**
(45) Veröffentlichungstag und Bekanntmachung des Hinweises auf die Patenterteilung: **16.11.2005**
(21) Anmeldenummer: 01121495.4
(22) Anmeldetag: 08.09.2001
(51) Int. Cl.: H01F 27/40, H01F 38/26

(54) **Explosionsgeschützter Spannungswandler**
Explosion-proof voltage transformer
Transformateur de tension antidéflagrant

(30) Priorität: 16.09.2000 DE 20016065 U; 24.04.2001 DE 20107017 U
(43) Veröffentlichungstag der Anmeldung: 20.03.2002
(73) Patentinhaber: KG Ritz Messwandler GmbH & Co., 22111 Hamburg (DE)
(72) Erfinder: Brockmann, Olaf, 22359 Hamburg (DE)
(74) Vertreter: Vonnemann, Gerhard

(56) Entgegenhaltungen:
- DE-A- 2 624 882
- DE-A- 2 749 659
- FR-A- 2 713 837
- US-A- 2 904 616
- PATENT ABSTRACTS OF JAPAN vol. 1999, no. 14, 22. Dezember 1999 (1999-12-22) & JP 11 251155 A (MITSUBISHI ELECTRIC CORP), 17. September 1999 (1999-09-17)
- PATENT ABSTRACTS OF JAPAN vol. 011, no. 169 (E-511), 30. Mai 1987 (1987-05-30) & JP 62 002505 A (TOSHIBA CORP), 8. Januar 1987 (1987-01-08)

## Beschreibung

Die Erfindung betrifft Spannungswandler, gemäß dem Oberbegriff des Patentanspruches 1.

Auf europäischen Bahnnetzen werden Triebwagen eingesetzt, die mit Spannungswandlern ausgerüstet sind. Diese Spannungswandler sind auf dem Triebwagendach angeordnet. Dabei liegt der untere Teil des Spannungswandlers am Erdpotential und der obere Teil am Hochspannungspotential an. Aufgrund der geringen räumlichen Trennung und der hohen Potentialdifferenz sind Spannungswandler besonderen Belastungen ausgesetzt. Tritt ein Schaden am Spannungswandler unter ungünstigen Systembedingungen auf, können sich explosionsartige Abläufe abspielen. Es kommt vor, dass der Spannungswandler zerplatzt, wodurch Bauteile des Spannungswandlers freigesetzt werden. Ein solcher Schadensfall könnte in einem Bahnhof zu Personenschäden führen.

Aus der DE-A-27 49 659 ist ein Messwandler bekannt, der innerhalb eines Isolationshohlkörpers aus Porzellan angeordnet ist. Um die kinetische Energie der bei einer eventuell auftretenden Explosion des Messwandlers davonfliegenden Scherben des Porzellanüberwurfs zu verringern, ist zwischen dem Messwandler und dem äußeren Isolationshohlkörper ein druckfestes Rohr aus einem isolierenden Werkstoff vorgesehen.

Aus den Patent Abstracts of Japan JP62002505A ist ein Transformator mit Hülle bekannt, wobei die Hülle mit einem Berstschutz in Form eines absichtlich schwächer ausgestalteten Wandabschnitts aufweist.

Der Erfindung liegt die Aufgabe zugrunde, einen Spannungswandler der eingangs genannten Art dahingehend zu verbessern, dass seine Sicherheit im Bahnbetrieb weiter erhöht wird.

Die der Erfindung zugrundeliegende Aufgabe wird dadurch gelöst, daß der rohrförmige Abschnitt der Hülle oben von einem Deckel verschlossen ist, der eine Überdrucksicherung aufweist, wobei zwischen Überdrucksicherung, Spannungswandler und Schaummasse ein Expansionsraum vorgesehen ist. Dadurch wird vorteilhaft erreicht, daß die Energie einer Explosion in mehreren Stufen verringert und eine Zerstörung der Hülle vermieden wird. Eventuell mitgerissene Spannungswandlerteile werden aufgrund der Überdrucksicherung senkrecht nach oben geschleudert. Eine Gefährdung für auf dem Bahnhof stehende Personen wird dadurch vermieden.

Durch die rohrförmige Hülle wird eine besonders gute Anpassung an die Form des Spannungswandlers erreicht. Die Mantelfläche von Zylindern ist besonders druckstabil, so dass sich die Hauptangriffspunkte der Druckwelle am Übergang zwischen Zylindermantel und -deckfläche befinden. Die zylinderförmige Ausbildung dieses Abschnitts der Hülle sorgt für eine Ausbreitung der Druckwelle im Explosionsfall nach oben. Eventuell vom Spannungswandler abgelöste Teile können so nicht seitwärts geschleudert werden. Dadurch wird die Gefährdung von in Bahnhöfen befindlichen Personen weiter erheblich reduziert.

Eventuell abgelöste Spannungswandlerteile bleiben gegebenenfalls in der Schaummasse stecken oder ihre Geschwindigkeit wird zumindest soweit reduziert, daß eine Gefährdung ausgeschlossen werden kann. Eine flammhemmende Ausstattung der Schaummasse reduziert vorteilhaft zusätzlich die von einer Explosion ausgehenden Gefahren. Eine andere wichtige Wirkung des Schaumeintrags besteht darin, dass durch den Schaum bei Taupunktunterschreitung die Ausbildung einer leitenden Oberfläche auf der Innenseite der Hülle unterbunden wird.

Gemäß einer vorteilhaften Ausgestaltung ist vorgesehen, daß der rohrförmige Abschnitt der Hülle aus glasfaserverstärktem Kunststoff, vorzugsweise in gewickelter Ausführung besteht. Dieser Werkstoff ist besonders druckstabil, die bei einer Explosion freiwerdende Energie der Druckwelle wird durch eine plastische Verformung der Schutzvorrichtung aus glasfaserverstärktem Kunststoff aufgezehrt. Durch die gewickelte Ausführung wird die Druckstabilität des rohrförmigen Abschnitts der Hülle vorteilhaft weiter erhöht.

Dadurch, daß der rohrförmige Abschnitt der Hülle außen rippenartig geformte umlaufende Schirme, vorzugsweise aus Silikon, aufweist, werden der notwendige Kriechweg und die notwendige Schlagweite zum sicheren Betrieb des Spannungswandlers erreicht. In Ausgestaltung der Erfindung ist vorgesehen, daß die Überdrucksicherung den rohrförmigen Abschnitt unter Federdruck abschließend als Deckel ausgebildet ist, wobei vorzugsweise der rohrförmige Abschnitt an seinem oberen Ende einen Deckelflansch zur Befestigung des Deckels aufweist. Der gesamte Deckelaufbau mit Schrauben und Federeinstellungen ist so gewählt, dass ein dauerhafter und sicherer Betriebszustand erreicht ist. Im Schadenfall, also bei einer Explosion des Spannungswandlers, drückt der entstehende Überdruck den Deckel entgegen der Federkraft nach oben, wodurch ein Ringspalt zwischen Deckel und Hülle entsteht. Durch diesen Ringspalt kann der Überdruck kontrolliert entweichen. Die Freisetzung von Spannungswandlerbauteilen wird mit Vorteil vermieden. Weiterhin wird verhindert, dass Teile der Überdrucksicherung herausgelöst werden.

Gemäß einer vorteilhaften Weiterbildung der Erfindung ist vorgesehen, dass zwischen Deckel und Deckelflansch Bolzen mit Kopf und zumindest einem Gewinde an dem dem Kopf gegenüberliegendem Ende des Bolzen vorgesehen sind, wobei jeder Bolzen koaxial durch den durch die Federkrümmung gebildeten Federinnenraum, einer Öffnung im Deckel und einer Öffnung im Deckelflansch geführt ist, und die Bolzen die Druckfedern gegen den Deckel und den Deckelflansch mittels Muttern vorspannen, wobei vorzugsweise die Druckfedern über den Umfang des Deckels verteilt sind und insbesondere die Druckfedern im geschlossenen Zustand der Überdrucksicherung um etwa 30% ihrer Länge vorgespannt sind. Diese Anordnung hat folgende Vorteile: Eine Zerstörung der Bolzen bei einer Explosion des Spannungswandlers wird vermieden, die Vorspannung der Federn ist jeweils durch eine Mutter-Gewinde-Kombination frei wählbar, die Verteilung der Druckfedern gewährleistet, dass der Spannungswandler im normalen Betrieb hermetisch von der Umwelt isoliert ist und daß eine gleichmäßige Aufnahme des entstehenden Explosionsdrucks erfolgt, wodurch sichergestellt wird, dass die Überdrucksicherung im Falle einer Explosion nicht zerstört wird. Schließlich ist ein weiterer Vorteil der Vorspannung der Federn, daß der entstehende Spalt zwischen Deckel und rohrförmigem Abschnitt der Hülle im Falle einer Explosion nicht zu groß wird, um Teile des Spannungswandlers freizusetzen. Dabei ist die Vorspannung so gewählt, daß für den Fall einer Explosion eines Spannungswandlers genügend Federweg vorhanden ist.

Um zu verhindern, dass die Druckfedern durch Umwelteinflüsse z.B. Eisbildung unwirksam werden oder Umwelteinflüsse direkt am Spannungswandler angreifen können, ist mit Vorteil vorgesehen, dass die Druckfedern von einer Schutzhülle umschlossen sind und/oder der Deckel eine nach unten abgewinkelte Randkontur aufweist. Die Schutzhülle ist beispielsweise als topfartiger Metallzylinder ausgebildet, der zusammen mit einem Sockel die Druckfeder allseitig umschließt. Die umseitig verlaufende Randkontur verhindert im Betriebsfall die direkte Angriffsmöglichkeit des Fahrwindes und somit der gesamten Umwelteinflüsse auf die Übergangsstelle zwischen Deckel und Hülle. Im Schadensfall führt diese Kontur zur notwendigen Stabilität des Deckels, es wird hiermit ein Ausreißen der Bohrungen verhindert. Der entstehende umlaufende Spalt reicht aus zur notwendigen Druckentlastung, die Randkontur verhindert jedoch das Wegschleudern von Kleinstpartikeln.

Die Aufgabe der Erfindung wird auch dadurch gelöst, daß die Überdrucksicherung als Bersteinrichtung mit einer Öffnung im Deckel ausgebildet ist, die vorzugsweise mit Berstfolie verschlossen ist. Diese Ausgestaltung der Überdrucksicherung ermöglicht einen gesteuerten Druckabbau. Die Bersteinrichtung ist so ausgelegt, daß bei Erreichen eines bestimmten Innendruckes eine oder mehrere Berstfolien aufreißen und der Innendruck in Öffnungsrichtung entweicht. Der Druck kann langsam entweichen, wodurch die Wucht einer Explosion stark vermindert wird.

Ein Ausführungsbeispiel der Erfindung ist in der Zeichnung dargestellt und wird im folgenden näher erläutert.

Es zeigen:
- Fig. 1:: eine Darstellung des Spannungswandlers mit Hülle und Überdrucksicherung mittels Deckel,
- Fig.2:: eine Detailansicht der Druckfeder mit Bolzen und
- Fig.3:: eine Darstellung des Spannungswandlers mit Hülle und Überdrucksicherung mittels Berstscheibe.

In Figur 1 ist ein Spannungswandler 1 für den Einsatz auf Triebwagen mit elektrischem Antrieb dargestellt. Der Spannungswandler 1 ist auf einem Montageflansch 2 angebracht, der zur Montage auf einen nichtdargestellten Triebwagen dient.

Der Montageflansch 2 trägt neben dem Spannungswandler 1 zusätzlich einen den Spannungswandler 1 als Zylindermantel umgebenden und nach oben offenen rohrförmigen, aus glasfaserverstärktem Kunststoff bestehenden Abschnitt der Hülle 3. Auf dem oben offenen Ende des zylinderförmigen Abschnitts der Hülle 3 ist eine Überdrucksicherung 6 vorgesehen. Diese besteht aus einem, den Zylindermantel nach oben abschließenden Deckel 7, auf dessen Ober- und damit Außenseite Druckfedern 8 radial angeordnet sind. Deckel 7 und Montageflansch 2 sind über zwei metallene Flansche - Deckelflansch 13 und unteren Befestigungsflansch- mit dem rohrförmigen Abschnitt der Hülle 3 verbunden, wobei die beiden Flansche in den rohrförmigen Abschnitt der Hülle 3 einzementiert sind. Montageflansch 2, rohrförmiger Abschnitt und Überdrucksicherung 6 bilden eine den Spannungswandler 1 vollständig umschließende Hülle 3.

Die äußere Oberfläche des rohrförmigen Abschnitts der Hülle 3 weist rippenartig geformte umlaufende Silikonschirme 4 auf, die mittels Vulkanisation mit dem rohrförmigen Abschnitt verbunden sind. Die Schirme gewährleisten die zum sicheren Betrieb des Spannungswandlers notwendigen Kriechwege und Schlagweiten.

Zwischen Hülle 3 und Spannungswandler 1 kann eine Schaummasse, beispielsweise als Schaumstoffschicht 5 eingebracht werden, durch die die Wucht einer Explosion weiter gemindert wird. Dabei wird zwischen Hülle 3 und Spannungswandler 1 eine Expansionsraum 18 freigelassen.

Die Überdrucksicherung 6 besteht aus einem, den rohrförmigen Abschnitt der Hülle 3 nach oben abschließenden Deckel 7, auf dessen Ober- und damit Außenseite Druckfedern 8 radial angeordnet sind. Die Druckfedern 8 pressen den Deckel 7 an den Deckelflansch 13.

In Fig. 2 ist eine solche Druckfeder 8 in einer Detailansicht dargestellt. Zum Schutz vor Umwelteinflüssen sind die Druckfedern 8 von einer topfartig ausgebildeten Schutzhaube 16 umschlossen. Die Schutzhaube 16 ist auf einem an der Oberseite des Deckels 7 befestigten Sockel 23 mit zentraler Bohrung angebracht. Durch den durch die spiralförmige Krümmung der Feder gebildeten Federinnenraum ist ein Bolzen 9 mit Kopf 10 so geführt, daß das obere Ende der Druckfeder 8 gegen den Kopf 10 des Bolzens 9 anliegt. Der Bolzen 9 ist ebenfalls durch den Sockel 23, eine Öffnung 11 im Deckel 7 und eine Öffnung 12 im Deckelflansch 13 der Hülle 3 geführt. An dem dem Kopf 10 gegenüber liegenden Ende, weist der Bolzen 9 ein Gewinde 14 auf. Auf das Gewinde 14 ist eine Mutter 15 aufgeschraubt. Mit Hilfe des Bolzens 9 mit Kopf 10 wird die Druckfeder 8 gegen den Deckel 7 und den Flansch 13 der Hülle 3 vorgespannt. Die Widerlager der Druckfeder 8 werden dabei durch den Kopf 10 und die Mutter 15 gebildet, wobei sich die Druckfeder 8 gegen den Kopf 10 und den Sockel 23 abstützt. Die Druckfeder 8 ist im dargestellten geschlossenen Zustand der Überdrucksicherung um beispielsweise 30% ihrer Länge vorgespannt.

Der Randbereich 17 des Deckels 7 ist nach unten als Randkontur abgewinkelt. Der Winkel beträgt in diesem Ausführungsbeispiel 90°. Die umseitig verlaufende Randkontur 17 verhindert die direkte Angriffsmöglichkeit von witterungsbedingten Umwelteinflüssen auf die Überdrucksicherung 6 und den Spannungswandler 1.

In Figur 3 ist die Überdrucksicherung 6 als Bersteinrichtung 19 mit einer Öffnung 20 ausgebildet, die mit Berstfolie 21 verschlossen ist. Die Bersteinrichtung 19 ist mit der Hülle 3 mittels am Umfang der Bersteinrichtung 19 befindlichen Befestigungsschrauben 22 verschraubt. Die Bersteinrichtung 19 ist so bemessen, daß bei Erreichen eines bestimmten Innendruckes die Berstfolie 21 aufreißt und der Innendruck in Öffnungsrichtung entweicht. Durch diese Anordnung wird ein gesteuerter Druckabbau erreicht, wodurch eine Gefährdung von Personen ausgeschlossen wird.

### BEZUGSZEICHENLISTE

- 1: Spannungswandler
- 2: Montageflansch
- 3: Hülle
- 4: Schirme
- 5: Schaummasse
- 6: Überdrucksicherung
- 7: Deckel
- 8: Druckfedern
- 9: Bolzen
- 10: Kopf
- 11: Öffnung im Deckel
- 12: Öffnung im Deckelflansch
- 13: Deckelflansch
- 14: Gewinde
- 15: Mutter
- 16: Schutzhaube
- 17: Randkontur
- 18: Expansionsraum
- 19: Bersteinrichtung
- 20: Überdrucksicherungsöffnung im Deckel
- 21: Berstfolie
- 22: Befestigungsschrauben
- 23: Sockel

## Patentansprüche

1. Spannungswandler (1) insbesondere Spannungswandler auf Triebwagen mit elektrischem Antrieb, wobei der Spannungswandler eine umschließende Hülle (3) als Schutzvorrichtung mit Überdrucksicherung (6) aufweist, wobei die Hülle (3) einen Abschnitt aufweist, der rohrförmig, insbesondere zylinderförmig ausgebildet ist und zwischen Spannungswandler (1) und Hülle (3) vorzugsweise eine Schaummasse (5) eingebracht ist, die vorzugsweise flammhemmend ausgerüstet ist,
**dadurch gekennzeichnet, daß** der rohrförmige Abschnitt der Hülle (3) oben von einem Deckel (7) verschlossen ist, der die Überdrucksicherung (6) aufweist, wobei zwischen Überdrucksicherung (6) und Spannungswandler (1) und Schaummasse (5) ein Expansionsraum (18) vorgesehen ist.

2. Spannungswandler nach Anspruch 1,
**dadurch gekennzeichnet, daß** der rohrförmige Abschnitt der Hülle (3) aus glasfaserverstärktem Kunststoff, vorzugsweise in gewickelter Ausführung besteht.

3. Spannungswandler nach Anspruch 1 oder 2,
**dadurch gekennzeichnet, daß** der rohrförmige Abschnitt der Hülle (3) außen rippenartig geformte umlaufende Schirme (4), vorzugsweise aus Silikon aufweist.

4. Spannungswandler nach einem der vorhergehenden Ansprüche,
**dadurch gekennzeichnet, daß** die Überdrucksicherung (6) den rohrförmigen Abschnitt unter Federdruck abschließend als Deckel (7) ausgebildet ist, wobei vorzugsweise der rohrförmige Abschnitt an seinem oberen Ende einen Deckelflansch (13) für den Deckel (7) aufweist.

5. Spannungswandler nach einem der vorhergehenden Ansprüche,
**dadurch gekennzeichnet, daß** zwischen Deckel (7) und Deckelflansch (13) Bolzen (9) mit Kopf (10) und zumindest einem Gewinde (14) an dem dem Kopf (10) gegenüberliegendem Ende des Bolzen (9) vorgesehen sind, wobei jeder Bolzen (9) koaxial durch das Zentrum einer Druckfeder (8), einer Öffnung (11) im Deckel (7) und einer Öffnung (12) im Deckelflansch (13) geführt ist und die Bolzen (9) die Druckfedern (8) gegen den Deckel (7) und den Deckelflansch (13) mittels Muttern (15) vorspannen, wobei vorzugsweise die Druckfedern (8) über den Umfang des Deckels (7) verteilt sind und insbesondere die Druckfedern (8) im geschlossenen Zustand der Überdrucksicherung (6) um etwa 30% ihrer Länge vorgespannt sind.

6. Spannungswandler nach einem der vorhergehenden Ansprüche,
**dadurch gekennzeichnet, daß** die Druckfedern (8) von einer Schutzhülle (16) umschlossen sind und/oder der Deckel (7) eine nach unten abgewinkelte Randkontur (17) aufweist.

7. Spannungswandler nach einem der Ansprüche 1 bis 3, **dadurch gekennzeichnet, daß** die Überdrucksicherung (6) als Bersteinrichtung (19) mit einer Überdrucksicherungsöffnung (20) im Deckel (7) ausgebildet ist, die vorzugsweise mit Berstfolie (21) verschlossen ist.

## Claims

1. A voltage transformer (1), in particular voltage transformer on a rail car with an electric drive, wherein the voltage transformer comprises an enclosing casing (3) as a protective device with an excess pressure protection (6), wherein the casing (3) comprises a section which is designed in a tubular manner, in particular in a cylinder-shaped manner, and preferably a foam mass (5) is incorporated between the voltage transformer (1) and the casing (3) which is preferably designed in a flame-resistant manner, **characterised in that** the tubular section of the casing (3) is closed at the top by a lid (7) which comprises the excess pressure protection (6), wherein an expansion space (18) is provided between the excess pressure protection (6) and the voltage transformer (1) and the foam mass (5).

2. A voltage transformer according to claim 1, **characterised in that** the tubular section of the casing (3) consists of glass fibre reinforced plastic, preferably in a wound design.

3. A voltage transformer according to claim 1 or 2, **characterised in that** the tubular section of the casing (3) on the outside comprises peripheral shields (4), preferably of silicon, shaped in a rib-like manner.

4. A voltage transformer according to one of the preceding claims, **characterised in that** the excess pressure protection (6) is designed as a lid (7) closing off the tubular section under spring pressure, wherein preferably the tubular section at its upper end comprises a lid flange (13) for the lid (7).

5. A voltage transformer according to one of the preceding claims, **characterised in that** bolts (9) with a head (10) and at least one thread (14) at that end of the bolt (9) lying opposite the head (10) are provided between the lid (7) and the lid flange (13), wherein each bolt (9) is guided coaxially through the centre of a compression spring (8), an opening (11) in the lid (7) and an opening (12) in the lid flange (13), and the bolts (9) by way of nuts (15) bias the compression springs (8) against the lid (7) and the lid flange (13), wherein preferably the compression springs (8) are distributed over the periphery of the lid (7) and in particular the compression springs (8) in the closed position of the excess pressure protection (65) are biased by 30% of their length.

6. A voltage transformer according to one of the preceding claims, **characterised in that** the compression springs (8) are enclosed by a protective cover (16) and/or the lid (7) has an edge contour (17) which is bent at an angle to the bottom.

7. A voltage transformer according to one of the claims 1 to 3, **characterised in that** the excess pressure protection (6) is designed as a burst means (19) with an excess pressure protection opening (20) in the lid (7), which is preferably closed with burst film (21).

## Revendications

1. Transformateur de tension (1), notamment transformateur de tension sur des automotrices électriques, comprenant une enveloppe (3) comme dispositif de protection avec sécurité de surtension (6), dans lequel l'enveloppe (3) présente un segment tubulaire notamment cylindrique, et entre le transformateur de tension (1) et l'enveloppe (3) de préférence une masse de mousse (5) est insérée qui est de préférence ignifuge,
**caractérisé en ce que** le segment tubulaire de l'enveloppe (3) est fermé en haut par un couvercle (7) qui présente la sécurité de surpression (6), et entre la sécurité de surpression (6) et le transformateur de tension (1) et la masse de mousse (5) une chambre d'expansion (18) est prévue.

2. Transformateur de tension selon la revendication 1,
**caractérisé en ce que** le segment tubulaire de l'enveloppe (3) est en matière plastique renforcée par des fibres de verre, de préférence réalisée sous la forme d'un enroulement.

3. Transformateur de tension selon la revendication 1 ou 2,
**caractérisé en ce que** le segment tubulaire de l'enveloppe (3) présente à l'extérieur des écrans (4) périphériques en forme de nervures, de préférence en silicone.

4. Transformateur de tension selon l'une quelconque des revendications précédentes,
**caractérisé en ce que** la sécurité de surpression (6) présente la forme d'un couvercle (7) fermant le segment tubulaire par pression de ressort, et le segment tubulaire présente de préférence à son extrémité supérieure une bride de couvercle (13) pour le couvercle (7).

5. Transformateur de tension selon l'une quelconque des revendications précédentes,
**caractérisé en ce qu'**entre le couvercle (7) et la bride de couvercle (13) des boulons (9) avec tête (10) et au moins un filet (14) situé à l'extrémité du boulon (9) en regard de la tête (10) sont prévus, et chaque boulon (9) s'étend coaxialement à travers le centre d'un ressort de pression (8), une ouverture (11) dans le couvercle (7) et une ouverture (12) dans la bride de couvercle (13), et les boulons (9) mettent les ressorts de pression (8) sous précontrainte contre le couvercle (17) et la bride de couvercle (13) au moyen d'écrous (15), les ressorts de pression (8) étant de préférence répartis sur la périphérie du couvercle (7) et notamment les ressorts de pression (8), à l'état fermé de la sécurité de surpression (6), étant précontraints sur 30% environ de leur longueur.

6. Transformateur de tension selon l'une quelconque des revendications précédentes,
**caractérisé en ce que** les ressorts de pression (8) sont entourés par une enveloppe de protection (16) et/ou le couvercle (7) présente un contour de bord (17) incliné vers le bas.

7. Transformateur de tension selon l'une quelconque des revendications 1 à 3,
**caractérisé en ce que** la sécurité de surpression (6) présente la forme d'un dispositif d'éclatement (19) avec une ouverture de sécurité de surpression (20) dans le couvercle (7) qui est de préférence fermée par une feuille d'éclatement (21).
